# FASCICULE DE BREVET EUROPEEN

(11) **EP 3 943 857 B1**
(45) Date de publication et mention de la délivrance du brevet: **14.12.2022**
(21) Numéro de dépôt: 21184645.6
(22) Date de dépôt: 09.07.2021
(51) Int. Cl.: F24F 11/36, F25B 39/04, F25B 49/00, F28D 1/02, F28B 1/06

(54) **INSTALLATION FRIGORIFIQUE COMPRENANT UN AÉROCONDENSEUR ET UN SYSTÈME DE CONFINENMANT DE FUITES DE FLUIDE FRIGORIGÈNE**
KÜHLEINRICHTUNG MIT EINEM LUFTKONDENSATOR, DER EIN ERFASSUNGSSYSTEM FÜR KÜHLMITTELLECKS UMFASST
COOLING INSTALLATION WITH AN EVAPORATIVE CONDENSER COMPRISING A SYSTEM FOR CONTAINMENT OF COOLANT LEAKS

(30) Priorité: 24.07.2020 FR 2007820
(43) Date de publication de la demande: 26.01.2022
(73) Titulaire: Jacir, 77340 Pontault Combault (FR)
(72) Inventeur: DUHAMEL, Philippe, 77340 PONTAULT COMBAULT (FR)
(74) Mandataire: Casalonga

(56) Documents cités:
- WO-A1-2020/009776
- DE-A1- 19 608 049
- FR-A1- 3 073 040
- US-A1- 2014 138 050
- US-A1- 2020 072 478

## Description

La présente invention concerne le domaine de la génération de froid, notamment les dispositifs de condensation.

Plus particulièrement, la présente invention concerne les circuits de frigorifiques. Une installation frigorifique selon la préambule de la revendication 1 est divulguée dans US 2020/072478 A1.

Un circuit frigorifique comprend généralement successivement un compresseur, un condenseur, un détendeur et un évaporateur.

Les circuits frigorifiques permettent d'évacuer efficacement et économiquement vers un milieu extérieur une chaleur générée par un dispositif, par exemple une installation de climatisation, un réfrigérateur, ou des procédés industriels.

La présente invention trouve une application privilégiée dans les aérocondenseurs dits « secs » ou « adiabatiques ».

Dans de tels aérocondenseurs 1 illustrés respectivement sur les figures 1 et 2, la condensation du fluide frigorigène s'effectue par ventilation d'un flux d'air A mis en mouvement par un ou plusieurs ventilateurs 2 sur une ou plusieurs batteries d'échange thermique 3 contenant le fluide frigorigène et configurées pour faire passer le fluide frigorigène d'une forme gazeuse F_{G} à une forme liquide F_{L}. Le mouvement du fluide d'air A est représenté par des flèches.

L'aérocondenseur adiabatique, illustré sur la figure 2, se distingue de l'aérocondenseur sec, illustré sur la figure 1, par le fait qu'il comprend un dispositif 4 d'humidification de l'air en amont des batteries d'échange thermique 3. Tel qu'illustré, le dispositif 4 d'humidification de l'air comprend un média 4a, un système 4b d'arrosage par un fluide, par exemple de l'eau, disposé au-dessus dudit média 4a et configuré pour humidifier ledit média 4a et un système 4c de récupération ou de collecte de fluide d'humidification après avoir traversé le média 4a. en variante, on pourrait prévoir de pulvériser le fluide d'humidification directement dans l'air en amont des batteries d'échange thermique, en utilisant ou pas un média.

La batterie de condensation ou échangeur de chaleur comprend une pluralité de tubes et d'ailettes ou des micro-canaux. Un fluide frigorigène circule dans les tubes de la batterie de condensation. Les tubes de celle-ci sont reliés à un collecteur d'entrée du fluide frigorigène et à un collecteur de sortie du fluide frigorigène et suivant le nombre de passes entre eux par des coudes à 180°. Les connections des tubes aux collecteurs ou entre eux par l'intermédiaire de coudes à 180° s'effectuent par soudage, ce qui augmente le risque de fuite de fluide frigorigène.

Le condenseur permet de condenser le fluide frigorigène, c'est-à-dire de le faire passer d'une forme gazeuse à une forme liquide.

Le fluide frigorigène est très souvent nocif pour l'environnement, notamment vis-à-vis de la couche d'ozone et de l'effet de serre et/ou toxique. De nos jours, le fluide frigorigène privilégié afin de réduire son impact sur l'effet de serre et la couche d'ozone est l'ammoniac (NH3). Toutefois, l'ammoniac est particulièrement toxique et inflammable.

Il existe un besoin d'éviter toute fuite de fluide frigorigène dans les aérocondenseurs dits « secs » ou « adiabatiques » vers l'environnement extérieur et, le cas échéant de maîtriser une éventuelle fuite, notamment lorsqu'une fuite est présente au niveau des collecteurs d'entrée et de sortie du fluide frigorigène.

La présente invention a donc pour but de palier les inconvénients ci-dessus et d'améliorer les aérocondenseurs dits « secs » ou « adiabatiques » afin de maîtriser les éventuelles fuites de fluide frigorigène, notamment au niveau des batteries d'échange thermique.

L'invention a pour objet une installation frigorifique dont au moins une partie est située dans un local technique et comprenant un circuit de refroidissement dans lequel circule un fluide frigorigène et comprenant un aérocondenseur un aérocondenseur sec ou adiabatique monté à l'extérieur du local technique et comprenant une enveloppe délimitée par au moins deux parois latérales, un fond, une paroi supérieure et au moins une paroi transversale s'étendant entre les parois latérales. L'aérocondenseur comprenant en outre au moins un échangeur de chaleur ou batterie d'échange thermique dans lequel circule un fluide frigorigène, au moins un collecteur d'entrée du fluide frigorigène et au moins un collecteur dudit fluide frigorigène reliés à l'échangeur de chaleur et s'étendant vers l'extérieur de l'aérocondenseur.

L'aérocondenseur comprend un système de confinement de fuites de fluide frigorigène d'au moins un des collecteurs de fluide frigorigène pour confiner les fuites de fluide par rapport à l'extérieur de l'aérocondenseur et présentant la forme d'un carter ouvert configuré pour s'adapter à une ouverture du local technique.

Le système de confinement de fuites est ainsi configuré pour confiner les fuites de fluide par rapport à l'environnement extérieur et forme avec la paroi latérale de l'enveloppe et avec le local technique un carter fermé.

Par carter fermé, on entend un carter ou enveloppe étanche à l'environnement extérieur.

Ainsi, on peut confiner les éventuelles fuites de fluide frigorigène au niveau des collecteurs d'entrée et de sortie de fluide réfrigérant circulant dans les tubes des batteries d'échange thermique d'un aérocondenseur sec ou adiabatique.

L'échangeur de chaleur est, par exemple, délimité par deux côtés latéraux et deux faces opposées.

Par exemple, l'aérocondenseur comprend une enveloppe délimitée par des parois latérales, à savoir deux parois de côtés, une paroi avant transversale et une paroi arrière transversale s'étendant entre les parois de côtés. L'enveloppe peut également comprendre une paroi supérieure et un fond.

L'échangeur de chaleur est, par exemple monté dans l'enveloppe.

En variante, au moins un côté latéral externe la batterie d'échange thermique forme une paroi latérale de côté de l'enveloppe de l'aérocondenseur.

La paroi transversale, par exemple, avant, de l'enveloppe de l'aérocondenseur peut être formée par une des faces, par exemple, avant de l'échangeur de chaleur.

En variante, on pourrait prévoir une paroi transversale, par exemple avant, de l'enveloppe distincte des faces de l'échangeur de chaleur.

Par exemple, le système de confinement des fuites comprend au moins un carter de préférence ouvert monté sur la paroi transversale de l'aérocondenseur. En variante, le système de confinement des fuites présente la forme d'un carter fermé.

Selon un mode de réalisation, le système de confinement des fuites comprend au moins deux parois latérales s'étendant respectivement depuis une paroi latérale de l'enveloppe et une paroi supérieure s'étendant entre les parois latérales, lesdites parois entourant au moins partiellement les collecteurs de fluide frigorigène.

Le système de confinement peut comprendre une paroi inférieure s'étendant entre les paroi latérales et parallèle ou non avec la paroi supérieure.

Par exemple, les parois latérales s'étendent verticalement et sont parallèles entre elles.

En variante, on pourrait prévoir des parois latérales obliques dont une extrémité d'une paroi latérale s'étend vers une extrémité de l'autre paroi latérale.

Par exemple, la paroi supérieure s'étend transversalement entre une extrémité des parois latérales.

En variante, la paroi supérieure peut s'étendre transversalement entre les parois latérales à un autre endroit.

On pourrait également prévoir une paroi supérieure s'étendant selon une direction oblique par rapport aux parois latérales.

Les parois latérales sont, par exemple, de hauteurs identiques.

En variante, on pourrait prévoir qu'une des parois latérales soit de hauteur plus petite que l'autre.

Selon un mode de réalisation, chacune des parois latérales et supérieure comprend au moins un joint d'étanchéité fixé sur la circonférence du système de confinement des fuites, par exemple la circonférence en contact avec le local technique et/ou avec l'échangeur de chaleur, afin d'étanchéifier le volume interne délimité par ledit carter ouvert et le local technique.

Par exemple, au moins une paroi latérale de l'échangeur de chaleur forme une paroi latérale de l'aérocondenseur.

Dans ce cas, les parois latérales du système de confinement s'étendent à partir de la paroi latérale de l'échangeur de chaleur formant une paroi latérale de l'aérocondenseur.

Selon un mode de réalisation, l'aérocondenseur comprend au moins deux échangeurs de chaleur reliés chacun à un collecteur d'entrée du fluide frigorigène et à un collecteur de sortie de fluide frigorigène.

Avantageusement, le système de confinement des fuites présente la forme d'au moins deux carters ouverts ou manchettes montés la paroi transversale de l'aérocondenseur, chacun des carters englobant au moins en partie un des collecteurs de fluide frigorigène.

Chacun des carters comprenant chacun au moins deux parois latérales et une paroi supérieure, voire une paroi inférieure.

Dans le cas où les faces avant des échangeurs de chaleur forment la paroi transversale de l'enveloppe de l'aérocondenseur, chacun des carter s'étend respectivement à partir d'une face avant des échangeurs de chaleur.

Chacun des carters englobe au moins en partie ladite face avant desdits échangeurs de chaleur.

Aérocondenseur pourrait également comprendre un système d'humidification d'air en amont de l'échangeur de chaleur dans le sens de circulation du flux d'air.

Avantageusement, le local technique comporte au moins un capteur de détection des fuites de fluide frigorigène.

La présente invention sera mieux comprise à l'étude de la description détaillée de modes de réalisation, pris à titre d'exemples nullement limitatifs et illustrés par les dessins annexés, sur lesquels :
[Fig 1]
[Fig 2] représentent, très schématiquement, respectivement un aérocondenseur sec et un aérocondenseur adiabatique ;
[Fig 3] est une vue en perspective d'un aérocondenseur sec ou adiabatique selon l'invention ;
[Fig 4]
[Fig 5] représentent très schématiquement respectivement la face avant et la face arrière d'une des batteries de l'aérocondenseur de la figure 3, le système de confinement n'ayant pas été dessiné pour ne pas alourdir les dessins ; et
[Fig 6] illustre une vue de côté d'une des batteries de l'aérocondenseur de la figure 3.

Sur la figure 3 est représenté un aérocondenseur référencé 10 dans son ensemble dans une position supposée verticale.

L'aérocondenseur 10 comprend une enveloppe 12 comprenant quatre parois latérales ici verticales, à savoir deux parois de côtés 12a, une paroi avant transversale 12b et une paroi arrière transversale 12c. L'enveloppe 12 comprend en outre une paroi supérieure 12d et un plancher ou paroi inférieure formant un fond 12e. L'ensemble des parois 12a, 12b, 12c, 12d, 12e, sont illustrées ici en pointillés afin de voir pas transparence à l'intérieur, et délimitent une enceinte interne. L'aérocondenseur 10 comprend en outre deux batteries d'échange thermique 14 ou échangeurs de chaleur disposées dans l'enceinte interne de l'enveloppe 12 et comprenant chacune une pluralité de tubes 17a, 17b, 17c et d'ailettes (non représentées) ou des microcanaux. Un fluide frigorigène circule dans les tubes de chacune des batteries d'échange thermique 14.

Tel qu'illustré en détails sur les figures 4 à 6, chaque batterie d'échange thermique 14 comprend une face avant 14a et une face arrière 14b, opposée à la face avant, et deux côtés latéraux, un côté latéral externe 14c, du côté extérieur, et un côté latéral interne 14d, opposé au côté latéral externe 14c.

Chaque batterie 14 comprend un collecteur 15a d'entrée du fluide frigorigène et à un collecteur 15b de sortie du fluide frigorigène.

Tel qu'illustré, le collecteur 15a d'entrée du fluide frigorigène est relié à des premiers tubes 17a de la batterie du côté de la face avant 14a de la batterie et le collecteur 15b de sortie du fluide frigorigène est relié à des deuxièmes tubes 17b de la batterie du côté de la face avant 14a de la batterie. En variante, on pourrait prévoir que le collecteur 15b de sortie soit relié à des tubes de la batterie du côté de la face arrière 14b de la batterie.

Les tubes 17a, 17b de chaque batterie 14 sont reliés par soudage respectivement au collecteur 15a d'entrée du fluide frigorigène et au collecteur 15b de sortie du fluide frigorigène. Les tubes 17a, 17b sont réalisés par des tronçons de tuyaux soudés entre eux et collecteur associé par de nombreuses soudures.

Les collecteurs 15a d'entrée du fluide frigorigène des deux batteries 14 sont ici reliés par un conduit 19a d'amenée du fluide frigorigène et les collecteurs 15b de sortie du fluide frigorigène des deux batteries 14 sont ici reliés par un conduit 19b de sortie du fluide frigorigène. En variante, on pourrait prévoir d'alimenter en fluide frigorigène et de récupérer le fluide frigorigène les batteries de manière séparée.

Tel qu'illustré, et de manière nullement limitative, la face arrière 14b desdites batteries 14 comprend également une pluralité 17c de tubes comportant des coudes à 90° soudés pour le circuitage des batteries 14.

L'aérocondenseur 10 comprend une pluralité de ventilateurs 16 montés sur la paroi supérieure 12d de l'enveloppe 12.

Tel qu'illustré sur la figure 4, l'aérocondenseur 10 est ici un aérocondenseur adiabatique comprenant un dispositif d'humidification de l'air comprenant deux médias ou organes d'absorption 18 configurés pour humidifier le flux d'air entrant dans les batteries 14, chacun des médias 18 est associé à une batterie 14. Chaque média 18 est disposé en amont d'une batterie 14 dans le sens de circulation du flux d'air mis en mouvement par les ventilateurs 16. Le média est généralement réalisé en matériau absorbant. Le dispositif d'humidification de l'air comprend en outre un système (non représenté) d'arrosage par un fluide d'humidification, par exemple de l'eau, disposé au-dessus de chacun des médias 18 et configuré pour humidifier ledit média 18 correspondant et un système 18a de récupération ou de collecte du fluide d'humidification après avoir traversé le média 18.

En variante, on pourrait prévoir qu'une seule batterie d'échange thermique et un média d'humidification associé. On pourrait également prévoir un nombre de batteries d'échange thermique supérieur à trois.

On pourrait prévoir d'humifier l'air entrant dans la batterie 14 par le système d'humidification dépourvu de média.

En variante, on pourrait prévoir que l'aérocondenseur 10 soit « sec », c'est-à-dire dépourvu de système d'humidification et ainsi de médias.

Dans l'exemple illustré, les parois de côté latérales 12a de l'aérocondenseur sont distinctes des côtés latéraux externes 14c des batteries 14. En variante, on pourrait prévoir que le côté latéral externe 14c d'au moins une des batteries, voire des deux batteries forment les parois de côté latérales 12a de l'enveloppe 12.

Dans le cas où le côté latéral externe 14c des batteries forme les parois de côté latérales 12a de l'aérocondenseur 10, l'air extérieur aspiré par les ventilateurs 16 circule directement à travers les batteries d'échange thermique 14 à travers lesdits côtés latéraux 14c.

On pourrait prévoir de disposer les batteries 14 de manière verticale ou de manière oblique pour former un V, voire de manière horizontale.

Dans le cas où les côtés latéraux externe 14c des batteries forment les parois latérales 12a de l'enveloppe 12, le dispositif d'humidification de l'air est disposé à l'extérieur de l'enveloppe 12.

Tel qu'illustré, la paroi avant de l'enveloppe de l'aérocondenseur est formée par les faces avant 14a des batteries 14. En variante, on pourrait prévoir une paroi avant de l'enveloppe 12 distincte des faces avant 14a des batteries. Dans ce cas, les collecteurs d'entrée et de sortie de fluide frigorigène s'étendent à partir de la paroi avant de l'enveloppe vers l'extérieur.

L'aérocondenseur 10 comprend un système 40 de confinement des fuites de fluide frigorigène s'échappant des collecteurs 15a, 15b d'entrée et de sortie de fluide frigorigène.

Le système 40 de confinement des fuites présente la forme d'un carter ouvert ou manchette monté du côté de la face avant 14a des batteries 14. Dans l'exemple illustré, la manchette 40 est montée directement sur la face avant 14a des batteries. Dans le cas où l'enveloppe 12 comprend une paroi avant distincte des faces avant des batteries, la manchette 40 est montée directement sur ladite paroi avant.

La manchette 40 comprend deux parois latérales 40a, 40b s'étendant respectivement depuis une paroi latérale 12a de l'enveloppe 12 et une paroi supérieure 40c s'étendant entre les parois latérales 40a, 40b.

Ici, la paroi supérieure 40c est décalée en hauteur par rapport à la paroi supérieure 12d de l'enveloppe 12. On pourrait prévoir que la paroi supérieure 40c s'étende depuis la paroi supérieure 12d de ladite enveloppe 12. Dans le cas où le côté latéral externe 14c des batteries 14 forme les parois latérales de l'aérocondenseur 10, les parois latérales 40a, 40b s'étendent à partir desdits côtés latéraux externes 14c des batteries 14.

Les parois 40a, 40b, 40c du système 40 de confinement sont destinées à s'adapter à un local technique à l'intérieur duquel est disposée en partie l'installation frigorifique et comprenant notamment le reste du circuit frigorifique.

Selon l'invention, le système 40 de confinement est configuré pour s'adapter à une ouverture (non représentée) du local technique pour venir au moins en partie s'insérer dans ladite ouverture.

En effet, l'aérocondenseur utilisant l'air extérieur pour la condensation du fluide frigorigène, il est situé à l'extérieur du local technique.

Tel qu'illustré, les parois latérales 40a, 40b s'étendent verticalement et sont parallèles entre elles. En variante, on pourrait prévoir des parois latérales obliques dont une extrémité d'une paroi latérale s'étend vers une extrémité de l'autre paroi latérale.

Tel qu'illustré, la paroi supérieure 40c s'étend transversalement entre une extrémité des parois latérales 40a, 40b. En variante, la paroi supérieure 40c peut s'étend transversalement entre les parois latérales 40a, 40b à un autre endroit.

On pourrait également prévoir une paroi supérieure s'étendant selon une direction oblique par rapport aux parois latérales.

Les parois latérales 40a, 40b sont ici de dimensions identiques. En variante, on pourrait prévoir qu'une des parois latérales soit de hauteur plus petite que l'autre.

Chacune des parois latérales et supérieure peut comprendre un joint d'étanchéité sur la circonférence de la manchette 40 en contact avec le local technique, afin d'étanchéifier le volume interne délimité par ladite manchette 40, le local technique et le sol.

La manchette 40 pourrait également comprendre une paroi inférieure s'étendant transversalement entre les parois latérales 40a, 40b, notamment dans le cas où le sol n'est pas droit.

On pourrait également prévoir que le système 40 de confinement des fuites présente la forme de deux carters ouverts ou manchettes comprenant chacun deux parois latérales et une paroi supérieure, voire une paroi inférieure. Chacun des carters englobant la face avant 14a de chaque batterie 14.

Le local technique comporte un ou plusieurs capteurs (non représentés) configurés pour détecter les fuites de fluide frigorigène.

Grâce à l'invention, il est possible de confiner les éventuelles fuites de fluide frigorigène au niveau des collecteurs d'entrée et de sortie de fluide réfrigérant circulant dans les tubes des batteries d'échange thermique d'un aérocondenseur sec ou adiabatique.

## Revendications

1. Installation frigorifique dont au moins une partie est située dans un local technique et comprenant un circuit de refroidissement dans lequel circule un fluide frigorigène et comprenant un aérocondenseur monté à l'extérieur du local technique et comprenant une enveloppe (12) délimitée par au moins deux parois latérales (12a), un fond (12e), une paroi supérieure (12d), et au moins une paroi transversale (12b) s'étendant entre les parois latérales (12a), l'aérocondenseur comprenant en outre au moins un échangeur de chaleur (14) dans lequel circule un fluide frigorigène, au moins un collecteur (15a) d'entrée du fluide frigorigène et au moins un collecteur (15b) de sortie de fluide frigorigène reliés à l'échangeur de chaleur s'étendant vers l'extérieur de l'aérocondenseur, **caractérisé en ce qu'**il comprend un système (40) de confinement de fuites de fluide frigorigène d'au moins un des collecteurs (15a, 15b) de fluide frigorigène pour confiner les fuites de fluide par rapport à l'extérieur de l'aérocondenseur et présentant la forme d'un carter ouvert configuré pour s'adapter à une ouverture du local technique.

2. Installation selon la revendication 1, dans lequel le système (40) de confinement des fuites comprend au moins deux parois latérales (40a, 40b) s'étendant respectivement depuis une paroi latérale (12a) de l'enveloppe (12) et au moins une paroi supérieure (40c) s'étendant entre les parois latérales (40a, 40b), lesdites parois (40a, 40b, 40c) entourant au moins partiellement les collecteurs (15a, 15b) de fluide frigorigène.

3. Installation selon la revendication 2, dans lequel les parois latérales (40a, 40b) s'étendent sensiblement verticalement et sont parallèles entre elles.

4. Installation selon la revendication 2 ou 3, dans lequel la paroi supérieure (40c) s'étend transversalement entre une extrémité des parois latérales (40a, 40b).

5. Installation selon l'une quelconque des revendications 2 à 4, dans lequel chacune des parois latérales et supérieure comprend au moins un joint d'étanchéité fixé sur la circonférence du système (40) de confinement des fuites.

6. Installation selon l'une quelconque des revendications précédentes, dans lequel au moins une paroi latérale de l'échangeur de chaleur (14) forme une paroi latérale (12a) de l'aérocondenseur (10).

7. Installation selon la revendication 6 et une des revendications 2 à 5, dans lequel, les parois latérales (40a, 40b) du système (40) de confinement s'étendent à partir de la paroi latérale de l'échangeur de chaleur (14) formant une paroi latérale (12a) de l'aérocondenseur (10)

8. Installation selon l'une quelconque des revendications précédentes, comprenant au moins deux échangeurs de chaleur (14) reliés chacun à un collecteur (15a) d'entrée du fluide frigorigène et à un collecteur (15b) de sortie de fluide frigorigène.

9. Installation (10) selon la revendication 8, dans lequel le système (40) de confinement des fuites présente la forme de deux carters ouverts montés sur la paroi transversale de l'aérocondenseur, chacun des carters englobant au moins en partie un des collecteurs (15a, 15b) de fluide frigorigène.

10. Installation selon l'une quelconque des revendications précédentes, dans lequel le local technique comporte au moins un capteur de détection des fuites de fluide frigorigène.

## Patentansprüche

1. Kühleinrichtung, von der sich zumindest ein Teil in einem Betriebsraum befindet, und die einen Kühlkreislauf umfasst, in dem ein Kältemittel zirkuliert, und der einen Luftkondensator umfasst, der außerhalb des Betriebsraumes montiert ist, und der eine Hülle (12) umfasst, die durch zumindest zwei Seitenwände (12a), einen Boden (12e), und eine obere Wand (12d) begrenzt ist, und sich zumindest eine Querwand (12b) zwischen den Seitenwänden (12a) erstreckt, wobei der Luftkondensator weiter zumindest einen Wärmetauscher (14) umfasst, in dem ein Kältemittel zirkuliert, zumindest einen Eingangsverteiler (15a) für das Kältemittel und zumindest einen Ausgangsverteiler (15b) für das Kältemittel, die an den Wärmetauscher angeschlossen sind, der sich nach außerhalb des Luftkondensators erstreckt, **dadurch gekennzeichnet, dass** sie ein Erfassungssystem (40) für Kältemittellecks an zumindest einem der Verteiler (15a, 15b) für Kältemittel umfasst, um die Fluidlecks in Bezug auf außerhalb des Luftkondensators zu erfassen, und die Form eines offenen Gehäuses aufweist, das konfiguriert ist, um sich einer Öffnung des Betriebsraums anzupassen.

2. Einrichtung nach Anspruch 1, wobei das Erfassungssystem (40) für Lecks zumindest zwei Seitenwände (40a, 40b) umfasst, die sich jeweils aus einer Seitenwand (12a) der Hülle (12) erstrecken und zumindest eine obere Wand (40c), die sich zwischen den Seitenwänden (40a, 40b) erstreckt, wobei die Wände (40a, 40b, 40c) die Verteiler (15a, 15b) für Kältemittel zumindest teilweise umgeben.

3. Einrichtung nach Anspruch 2, wobei sich die Seitenwände (40a, 40b) im Wesentlichen vertikal erstrecken und parallel zueinander sind.

4. Einrichtung nach Anspruch 2 oder 3, wobei sich die obere Wand (40c) quer zwischen einem Ende der Seitenwände (40a, 40b) erstreckt.

5. Einrichtung nach einem der Ansprüche 2 bis 4, wobei jede der Seitenwände und der oberen Wand zumindest eine Dichtung umfasst, die am Umfang des Systems (40) zum Erfassen von Lecks befestigt ist.

6. Einrichtung nach einem der vorstehenden Ansprüche, wobei zumindest eine Seitenwand des Wärmetauschers (14) eine Seitenwand (12a) des Luftkondensators (10) bildet.

7. Einrichtung nach Anspruch 6, und einem der Ansprüche 2 bis 5, wobei sich die Seitenwände (40a, 40b) des Systems (40) zum Erfassen aus der Seitenwand des Wärmetauschers (14) erstrecken, die eine Seitenwand (12a) des Luftkondensators (10) bildet.

8. Einrichtung nach einem der vorstehenden Ansprüche, zumindest zwei Wärmetauscher (14) umfassend, die jeweils an einen Eingangsverteiler (15a) für Kältemittel und an einen Ausgangsverteiler (15b) für Kältemittel angeschlossen sind.

9. Einrichtung (10) nach Anspruch 8, wobei das System (40) zum Erfassen von Lecks die Form von zwei offenen Gehäusen aufweist, die auf der Querwand des Luftkondensators montiert sind, wobei jedes der Gehäuse zumindest teilweise einen der Verteiler (15a, 15b) für Kältemittel einschließt.

10. Einrichtung nach einem der vorstehenden Ansprüche, wobei der Betriebsraum zumindest einen Sensor zum Erkennen der Kältemittellecks beinhaltet.

## Claims

1. A refrigeration facility at least part of which is located in a machine room and comprising a cooling circuit in which a refrigerant flows and comprising an air condenser mounted outside the machine room and comprising a shell (12) delimited by at least two side walls (12a), a bottom (12e), an upper wall (12d) and at least one transverse wall (12b) extending between the side walls (12a), the air condenser further comprising at least one heat exchanger (14) in which a refrigerant flows, at least one refrigerant inlet header (15a) and at least one refrigerant outlet header (15b) connected to the heat exchanger extending to the outside of the air condenser, **characterised in that** it comprises a containment system (40) for refrigerant leaks from at least one of the refrigerant headers (15a, 15b) to contain fluid leaks relative to the outside of the air condenser and having the form of an open casing configured to be adapted to an opening of the machine room.

2. The facility according to claim 1, wherein the leak containment system (40) comprises at least two side walls (40a, 40b) extending respectively from a side wall (12a) of the shell (12) and at least one upper wall (40c) extending between the side walls (40a, 40b), said walls (40a, 40b, 40c) at least partially surrounding the refrigerant headers (15a, 15b).

3. The facility according to claim 2, wherein the side walls (40a, 40b) extend substantially vertically and are parallel to each other.

4. The facility according to claim 2 or 3, wherein the upper wall (40c) extends transversely between an end of the side walls (40a, 40b).

5. The facility according to any of claims 2 to 4, wherein each of the side and upper walls comprises at least one seal attached to the circumference of the leak containment system (40).

6. The facility according to any of the preceding claims, wherein at least one side wall of the heat exchanger (14) forms a side wall (12a) of the air condenser (10).

7. The facility according to claim 6 and one of claims 2 to 5, wherein the side walls (40a, 40b) of the containment system (40) extend from the side wall of the heat exchanger (14) forming a side wall (12a) of the air condenser (10).

8. The facility according to any of the preceding claims, comprising at least two heat exchangers (14) each connected to a refrigerant inlet header (15a) and to a refrigerant outlet header (15b).

9. The facility (10) according to claim 8, wherein the leak containment system (40) has the form of two open casings mounted to the transverse wall of the air condenser, each of the casings at least partially encompassing one of the refrigerant headers (15a, 15b).

10. The facility according to any of the preceding claims, wherein the machine room includes at least one sensor for detecting refrigerant leaks.
